# EUROPÄISCHE PATENTSCHRIFT

(11) **EP 0 468 155 B1**
(45) Veröffentlichungstag und Bekanntmachung des Hinweises auf die Patenterteilung: **19.07.1995**
(21) Anmeldenummer: 91107864.0
(22) Anmeldetag: 15.05.1991
(51) Int. Cl.: F23D 14/64

(54) **Verfahren zum Verbrennen von Brenngas mit Sauerstoffgas sowie zugehöriger Brenner**
Method for the combustion of fuel gas with free oxygen containing gas and burner for it
Procédé et brûleur pour la combustion de gaz combustible avec gaz oxygéné

(30) Priorität: 19.05.1990 DE 4016180
(43) Veröffentlichungstag der Anmeldung: 29.01.1992
(73) Patentinhaber: Linde Aktiengesellschaft, 65189 Wiesbaden (DE)
(72) Erfinder: Stutzenberger, Werner, Dr., W-8000 München 70 (DE); Lissack, Wilfried, Dipl.-Ing., W-8023 Pullach (DE)
(74) Vertreter: Schaefer, Gerhard, Dr.

(56) Entgegenhaltungen:
- EP-A- 0 094 903
- EP-A- 0 141 594
- DD-A- 207 965
- DD-A- 212 305
- J.H. BRUNKLAUS "Industrieofen- und Brennerbau", 4. Auflage, 1975, Vulkan-Verlag, Essen

## Beschreibung

Die Erfindung betrifft ein Verfahren zum Verbrennen von Brenngas mit Sauerstoffgas insbesondere bei Niedrigdruck-Brenngasversorgung (< 100 mbar) unter Anwendung des Coanda-Effekts, d.h. daß einem Saug-Misch-Rohr über den gesamten Querschnitt bis auf einen Ringspalt benachbart zur Wand des Saug-Misch-Rohres Niederdruck-Brenngas zugeführt wird, während gleichzeitig über den Ringspalt Sauerstoffgas mit höherem Druck eingespeist wird, wodurch eine Ansaugung von Brenngas verursacht wird. Die Zufuhr des zur Verbrennung notwendigen Sauerstoffgases erfolgt hierbei in mehreren Schritten.

Erfindungsgemäß relevante Brennstoffe sind dabei prinzipiell alle gasförmigen Brennstoffe, insbesondere betrifft die Erfindung jedoch Brenngase, die aus technischen Gründen häufiger nur mit Niederdruck verfügbar sind, wie z.B. Erdgas. Der Begriff Sauerstoffgas umfaßt erfindungsgemäß Luft, sauerstoffangereicherte Luft sowie vor allem reinen Sauerstoff.

In der Verbrennungs- und Feuerungstechnik ist im Gegensatz zur Autogentechnik vor allem die Erzeugung einer bestimmten Feuerungsleistung ( $\text{MJ/sec = MW}$ ) das Ziel. Dabei kann die Problemstellung auftreten, daß mit einem nur niedrig vorgespannten Brenngas, d.h. mit Brenngasdrücken wesentlich niedriger als 100 mbar, gearbeitet werden muß. Infolgedessen entsteht unter Umständen das Problem, daß die für eine bestimmte Feuerungsleistung notwendige Menge an Brenngas nicht ohne weiteres aus der Brenngasversorgung verfügbar ist.

Für diesen Fall ist es denkbar, Treibdüsenbrenner einzusetzen. Treibdüsenbrenner sind vor allem aus der Autogentechnik bekannt. Die dort verwendeten Injektionsbrenner haben jedoch wesentlich die Zielsetzung, eine gute Vermischung von Brenn- und Sauerstoffgas zu bewirken und werden auch aus sicherheitstechnischen Gründen dort bevorzugt angewendet. Ein wesentlicher Punkt bei Treibdüsenbrennern besteht eben jedoch auch darin, daß von den zweien, für eine Verbrennung notwendigen Medien, nämlich dem Brenngas und dem Sauerstoffgas, eines vom anderen mittels des bekannten Saugeffekts in erhöhtem Maße herangeführt werden kann. Prinzipiell sind dazu der ansaugende Effekt eines kompakten, zentral strömenden Strahls auf seine Umgebung sowie der Coanda-Effekt bekannt (siehe Lehrbuch ''Industrieofen- und Brennerbau'' J.H.Brunklaus, Vulkan Verlag Essen, 4.Auflage, Jan.1975, Seiten 101 bis 103, insbesondere Bilder 100 und 101).

Ein Verfahren gemäß Oberbegriff des Hauptanspruchs ist aus der DD-A-212 305 bekannt, wo jedoch feste Brennstoffe, die von einem Gas mit Niedrigstfließdruck gefördert werden, unter Verringerung der NOₓ-Entstehung verbrannt werden sollen. Dies wird dort durch stufenweise Verbrennung mit Verwirbelung erreicht, wobei man sich zunächst den bekannten Coanda-Effekt zunutze macht, indem in der ersten Verbrennungsstufe das den festen Brennstoff enthaltende Gas von der Primärluft angesaugt wird. Die Verwirbelung wird mittels Dralleinbauten realisiert, über die die Sekundär- und Tertiärluft der weiteren Verbrennungsstufen strömen.

Die Aufgabe der vorliegenden Erfindung besteht nun darin, ein leistungsfähiges, sicheres und gut regelbares Verbrennungsverfahren für eine Niedrigdruck-Brenngasversorgung anzugeben.

Diese Aufgabe wird gemäß der vorliegenden Erfindung auf der Basis des Coanda-Effekts und der Hochdruckverfügbarkeit des Sauerstoffgases gelöst, indem ein primärer Teil des zur Verbrennung notwendigen Sauerstoffgases über den Coanda-Ringspalt innerhalb des Saug-Misch-Rohres zugeführt wird, wobei der primäre Teil des Sauerstoffgases derart bemessen ist, daß die Zündgrenze des sich bildenden Gasgemisches unterschritten bleibt, während ein sekundärer Teil erst dem das Saug-Misch-Rohr verlassenden Gasgemisch zugeführt wird, wobei die Werte für Druck und Menge des primären sowie sekundären Sauerstoffgases abhängig vom verfügbaren Brenngasdruck, der gewünschten Einstellung der Verbrennung und der Verbrennungsleistung sowie dem Anwendungszweck und sicherheitstechnischen Eckdaten eingestellt werden.

Mit dieser zweigeteilten Sauerstoffgaszufuhr unter Anwendung des Coanda-Effekts erhält man weitreichende Möglichkeiten zur Erzeugung einer leistungsstarken Verbrennung auch bei Niedrigdruck-Brenngasversorgung. Der Ablauf im einzelnen ist dabei wie folgt: Der über den Ringspalt entstehende Ringstrom des primären Sauerstoffgases fließt an der Wand des Saug-Misch-Rohres entlang und haftet an dieser. Im Innern dieses Stromes entsteht dabei eine Drucksenke, die eine Ansaugung des zentral zugeführten Brenngases zur Folge hat. Je nach Druck bzw. Menge des Primär-Sauerstoffgases wird in dieser Situation mehr oder weniger Brenngas angesaugt. Der zu einer in der Regel stöchiometrisch auszulegenden Verbrennung fehlende Sauerstoff wird dann noch in Gestalt des sekundären Sauerstoffgases außerhalb des Saug-Misch-Rohres zugeführt. Durch diese Vorgehensweise ergeben sich folgende Effekte:
- Bereitstellung einer erhöhten Menge an Brenngas im Vergleich zur Menge ohne Coanda-Ringstrom
- weitreichende Möglichkeiten zur Regelung der Ansaugung und Verbrennung durch die Aufteilung in primäres, ansaugendes Sauerstoffgas und sekundäres Sauerstoffgas
- gute Vermischung von Sauerstoffgas und Brenngas bereits in der Ansaugphase.

Erfindungsgemäß wird höchstens soviel primäres Sauerstoffgas zugeführt, daß im Gasgemisch im Saug-Misch-Rohr maximal soviel Sauerstoff enthalten ist, daß die Zündgrenze unterschritten bleibt. Bei Erdgas bedeutet dies beispielsweise einen Sauerstoffanteil von maximal 40 %. Diese Maßnahme ist insbesondere sicherheitstechnisch bedeutend.

Eine weitere Möglichkeiten schaffende Weiterbildung des erfindungsgemäßen Verfahrens besteht darin, daß auch der für die Erzeugung des Coanda-Effekts notwendige Ringspalt in seiner Größe variiert wird. Dadurch ergibt sich neben den im Hauptanspruch genannten Parametern eine weitere Einflußgröße ein entsprechendes Verbrennungsverfahren zu optimieren.

Für den Volumengasstrom v des primären Sauerstoffgasstromes, wenn dieser aus reinem Sauerstoff besteht, gilt, daß dieser der Gleichung${\text{v ≦ v}}_{\text{g}} \text{*Z*(1/100-Z)}$ gehorchen muß, wobei v_{g} der gesamte Gasvolumenstrom und Z die Zündgrenze in % sind, wenn die obengenannte Schutzfunktion noch vorhanden sein soll. Für sauerstoffangereicherte Luft ist die Gleichung entsprechend umzuinterpretieren.

Mit Vorteil wird in diesem Zusammenhang der Druck des primären Sauerstoffgases zwischen 0,3 und 15 bar, vorzugsweise zwischen 0,5 und 4 bar, eingestellt.

Eine Vorrichtung zur Durchführung des erfindungsgemäßen Verfahrens besteht aus einem, die äußere Hülle bildenden Außenrohr, in dem ein zweites Rohr, das sogenannte Saug-Misch-Rohr, unter Freilassung eines Ringkanals angeordnet ist, welcher für die Zufuhr des sekundären Sauerstoffgases vorgesehen ist, und besitzt innerhalb dieses zweiten Rohres ebenfalls unter Freilassung eines weiteren Ringkanals ein Innenrohr, wobei dieses Innenrohr bereits weit vor den austrittsseitigen Enden von Außenrohr und dem etwa gleichlang sich erstreckenden zweiten Rohr endet und sich so eine Mischkammer im vorderen, austrittsseitigen Bereich des so gebildeten Brennerkopfes ergibt, in die das primäre Sauerstoffgas aus dem inneren Ringkanal und das Brenngas aus dem Zentralkanal unter Ausbildung des Coanda-Effekts eintreten und wobei Einrichtungen vorhanden sind, wodurch die druck- und mengenmäßige Einstellung des primären und des sekundären Sauerstoffgases möglich ist.

In einer vorteilhaften Ausgestaltung der erfindungsgemäßen Vorrichtung sind zwei getrennte Zufuhrleitungen für die Zuleitung von primärem und sekundärem Sauerstoffgas zu den entsprechenden Ringkanälen vorgesehen und in diesen Zufuhrleitungen jeweils geeignete Druck-Einstellventile angeordnet.

In einer dazu alternativen Gestaltungsvariante ist nur eine Zufuhrleitung für das Sauerstoffgas mit darin angeordnetem Einstellventil vorgesehen ist, wobei mittels durchflußbestimmenden Einbauten in den Ringkanälen das Sauerstoffgas in zwei geeignete Fraktionen aufgeteilt wird.

Mit den beiden ebengenannten Vorrichtungsvarianten kann das erfindungsgemäße Verfahren jeweils erfolgreich betrieben werden, wobei die erste Variante die Möglichkeit liefert, die beiden wesentlichen Verfahrensparameter auch im laufenden Betrieb zu ändern, während bei der letzteren Variante nach einmaliger Installation geeigneter Einbauten, z.B. Stauringe in den Ringkanälen, sich eine feste Grundeinstellung bei einer Sauerstoffgaszufuhr auf einem bestimmten Druckniveau ergibt.

In einer weiteren vorteilhaften Weiterbildung ist das Saug-Misch-Rohr mehrteilig ausgebildet, nämlich aus einem vorderseitigen Diffusor, einem Verbindungsstück mit Gewindebereich und einem Basisrohr. Auch das Innenrohr ist vorteilhaft zweiteilig aus einem Basisrohr mit aufgesetzter, außenseitig angeschrägter Düsenlippe zusammengesetzt.

Diese mehrteilige Ausgestaltung des Saug-Misch-Rohres, insbesondere mit Gewindestück ermöglicht es, den Ringspalt, der das Treibsauerstoffgas austreten läßt, in seiner Weite zu variieren. Vorteilhafte Spaltbreiten liegen dabei zwischen 0.05 und 5 mm, vorzugsweise zwischen 0.1 und 1 mm.

Besonders günstig ist es darüber hinaus, wenn der Diffusor ausgangsseitig einen Öffnungswinkel zwischen 4 und 15°, vozugsweise 6 und 9°, besitzt und eine Länge L, die mit Vorzug der Gleichung$\text{L ≧ 0.75d / 2*sin(10-x)}$ gehorcht, wobei d der Diffusordurchmesser an der engsten Stelle und x der Öffnungswinkel zur Achse hin ist. Mit diesen Spalt- und Diffusormaßgaben sind optimale Ergebnisse für eine Feuerung auf Niederdruck-Brenngas-Basis erreichbar.

Anhand der Figuren wird im folgenden das erfindungsgemäße Verfahren und eine erfindungsgemäße Vorrichtung beispielhaft näher erläutert.

Es zeigen:
- Figur 1: eine erfindungsgemäße Sauerstoff-Brenngasverbrennungseinrichtung mit Brenner und Gaseversorgung (schematisch) und
- Figur 2: einen erfindungsgemäßen Brennerkopf im Detail in einer Schnitt-Seitenansicht.

**Figur 1** zeigt eine erfindungsgemäße Verbrennungs- oder Feuerungseinrichtung mit einem Brenner B und eine Gaseversorgung G. In seiner prinzipiellen Ausgestaltung besteht der Brenner B aus einem Außenrohr 1, einem innerhalb diesem konzentrisch angeordneten, Saug-Misch-Rohr 2 und einem weiteren, ebenfalls konzentrisch angeordneten Innenrohr 4, wobei diese Rohre auf einem Fußteil 8 aufgebaut sind und zwischen den Rohren Ringkanäle 3, 5 gebildet sind. Diese Ringkanäle sind über Zuleitungen 11, 12 mit Sauerstoffgas versorgbar, während der Zentralkanal 7 über eine Zuleitung 13 mit einer Brenngasversorgung verbunden ist (in Figur 2 sind entsprechende Teile mit den gleichen Bezugsziffern bezeichnet). In den Zuleitungen 11, 12 sind Einstellventile 15, 16 angeordnet, die über eine Einstelleinheit 17 justierbar sind. Gegebenenfalls können die den Brenner B bildenden Rohre in ihrer gegenseitigen Orientierung durch Abstandshalter 9 stabilisiert sein. Dadurch, daß das Innenrohr 4 kürzer ausgebildet ist als die beiden äußeren Rohre 1,2 ergibt sich auf der gasaustrittsseitigen Seite des Brenners B eine Innenkammer 6, in die das über den Ringkanal 5 einströmende, primäre Sauerstoffgas und das aus dem Zentralkanal 7 zufließende bzw. angesaugte Brenngas zunächst eintreten.

Das erfindungsgemäße Verfahren läuft nun wie folgt ab:
Aus der Brenngaszuleitung 13 steht beispielsweise Erdgas mit einem Druck weit unterhalb 100 mbar, beispielsweise etwa 20 mbar, zur Verfügung. Als Sauerstoffgas ist z.B. reiner Sauerstoff mit Drucken bis zu 30 bar verfügbar. Größere Feuerungsleistungen, etwa über 0.5 MJ/sec, sind bei diesem Brenngasdruck und bei bei konventioneller Feuerungsgestaltung nicht ohne weiteres möglich. Führt man jedoch die Feuerung gemäß der vorliegenden Erfindung durch, d.h. führt man über den inneren Ringkanal 5 mit einer Kanalweite von etwa 0.5 mm Sauerstoff in einem Druckbereich von 0.5 bis 4 bar zu, so ergibt sich aufgrund des besagten Coanda-Effektes ein erhöhter Zustrom von Erdgas aus dem Zentralkanal 7, so daß höhere Feuerungsleistungen möglich sind. Dabei kann ein Mehrfaches, prinzipiell bis 40-faches, an Erdgas aus der Niederdruckversorgung entnommen werden, als vergleichsweise bei einer Erdgaszufuhr ohne zusätzlich angewandten Coanda-Effekt möglich wäre. Nach der Verbrennungsgleichung von Erdgas

CH₄ + 2O₂ ---> CO₂ + 2H₂O

ist hierbei insgesamt ein CH₄ : O₂-Verhältnis von etwa 1:2 einzuhalten. In diesem Gesamtrahmen, also dem Verbrennungsverhältnis, der notwendig anzusaugenden Menge von Erdgas für eine bestimmte Feuerungsleistung sowie sicherheitstechnisch bedingten Eckdaten - z.B. das Gemisch im Saug-Misch-Rohr sollte unterhalb seiner Zündgrenze bleiben - sind nun die erfindungsgemäß variablen Parameter, nämlich der Druck und die Menge des primären und sekundären Sauerstoffs einzustellen. Eine Verbrennung im Mischraum wird bei Erdgas als Brenngas dabei dadurch verhindert, daß im Mischraum maximal ein Sauerstoffgehalt von 40 % zugelassen wird.

Mit der erfindugsgemäßen Aufteilung des Sauerstoffs in zwei Fraktionen sowie den zugehörigen Einstellmöglichkeiten über die Einstellventile 15, 16 und über eine Ringspaltvariation läßt sich also einerseits die Erdgasansaugung leicht auf das Bedürfnis im jeweiligen Anwendungsfall einstellen, während andererseits der zur Verbrennung noch fehlende Sauerstoff problemlos zudosiert werden kann. Typische Aufteilungsverhältnisse zwischen primärem und sekundärem Sauerstoff liegen dabei zwischen Verhältnissen von 1:1 bis 1:5. Wegen den auftretenden Mengenverhältnissen, den zuzuführenden Mengen und bereitzustellenden Drucken und Feuerungsleistungen ist das erfindungsgemäße Verfahren besonders vorteilhaft mit reinem Sauerstoff als Sauerstoffgas durchzuführen.

In **Figur 2** ist schließlich eine besonders vorteilhafte Ausgestaltung eines erfindungsgemäßen Brennerkopfes detailliert dargestellt.

Bei dem gezeigten Brennerkopf ist das Saug-Misch-Rohr 2 und das Innenrohr 4 mehrteilig ausgebildet. Das Saug-Misch-Rohr 2 setzt sich aus einem gasaustrittsseitigen Diffusor 2a, einem Verbindungsstück 2b mit Gewindebereich 10 und einem Basisrohr 2c zusammen, während das Innenrohr 4 aus einem Basisrohr 4a mit aufgesetzter, außenseitig abgeschrägten Düsenlippe 4b gebildet ist. Die angeschrägte Außenseite der Düsenlippe 4b und das brennerinnenseitige Ende des Diffusors 2a, der sich zunächst im Querschnitt verjüngt und sich zur Austrittsseite hin wieder erweitert, bilden in dieser Ausgestaltung den erfindungswesentlichen Coanda-Ringspalt 5', der in dieser Brennerkonstruktion aufgrund des Gewindestücks 10 auf dem Verbindungsstück 2b und dem darin verschieden weit einschraubbaren Diffusor verstellbar ist. Mit dem auf diese Weise erhaltenen Variationsparameter kann ein zu gestaltendes Niederdruck-Verbrennungs-verfahrens zusätzlich optimiert werden.

Insgesamt ergeben sich mit der vorliegenden Erfindung also erweiterte Möglichkeiten zur Gestaltung von Verbrennungs- und Feuerungsverfahren, wobei das erfindungsgemäße Verfahren sowie die zugehörige Vorrichtung insbesondere auf Anwendungssituationen abzielt, in denen nur eine Brenngasversorgung auf niedrigem Druckniveau zur Verfügung steht.

## Patentansprüche

1. Verfahren zum Verbrennen von Brenngas mit Sauerstoffgas insbesondere bei Niedrigdruck-Brenngasversorgung (< 100 mbar) unter Anwendung des Coanda-Effektes, d.h. daß einem Saug-Misch-Rohr (2) über den gesamten Querschnitt bis auf einen Ringspalt benachbart zur Wand des Rohres Niederdruck-Brenngas zugeführt wird, während gleichzeitig über den Ringspalt Sauerstoffgas mit höherem Druck mit dem Effekt einer Erhöhung der Brenngaszufuhr eingespeist wird, wobei die Zufuhr des zur Verbrennung notwendigen Sauerstoffgases in mehreren Schritten erfolgt,
**dadurch gekennzeichnet,** daß ein primärer Teil des zur Verbrennung notwendigen Sauerstoffgases über den Coanda-Ringspalt (5') innerhalb des Saug-Misch-Rohres (2) zugeführt wird, wobei der primäre Teil des Sauerstoffgases derart bemessen ist, daß die Zündgrenze des sich bildenden Gasgemisches unterschritten bleibt,
während ein sekundärer Teil erst dem das Saug-Misch-Rohr (2) verlassenden Gasgemisch zugeführt wird,
wobei die Werte für Druck und Menge des primären sowie sekundären Sauerstoffgases abhängig vom verfügbaren Brenngasdruck, der gewünschten Einstellung der Verbrennung und der Verbrennungsleistung sowie dem Anwendungszweck und sicherheitstechnischen Eckdaten eingestellt werden.

2. Verfahren nach Anspruch 1, dadurch gekennzeichnet, daß zusätzlich der Coanda-Ringspalt (5') in seiner Größe variiert wird.

3. Verfahren nach einem der beiden Ansprüche 1 oder 2, dadurch gekennzeichnet, daß der Druck des primären Sauerstoffgases zwischen 0,3 und 15 bar, vorzugsweise zwischen 0,5 und 4 bar, eingestellt wird.

4. Sauerstoff-Brenngas-Verbrennungsvorrichtung für die Durchführung des Verfahrens nach einem oder mehreren der obigen Ansprüche mit mehreren ineinander angeordneten rohrartigen Bestandteilen, **dadurch gekennzeichnet,** daß in einem die äußere Hülle bildenden Außenrohr (1) ein zweites Rohr, nämlich ein Saug-Misch-Rohr (2), unter Freilassung eines Ringkanals (3) angeordnet ist, welcher für die Zufuhr des sekundären Sauerstoffgases vorgesehen ist, und innerhalb des Saug-Misch-Rohres (2) ein Innenrohr (4) ebenfalls unter Bildung eines Ringkanals (5) und eines diesen Kanal abschließenden Coanda-Ringspalts (5') installiert ist,
wobei dieses Innenrohr bereits erheblich vor den austrittsseitigen Enden des Außenrohres (1) und des etwa gleich langen Saug-Misch-Rohres (2) endet und so eine Innenkammer (6) im vorderen Bereich des so gebildeten Brennerkopfes gebildet ist, in die das über den inneren Ringkanals (5) zugeführte primäre Sauerstoffgas und das Brenngas aus dem Zentralkanal (7) unter Ausbildung des Coanda-Effektes eintreten und
wobei Einrichtungen vorhanden sind, die die getrennte druck- und mengenmäßige Einstellung des primären und des sekundären Sauerstoffgases bewirken oder ermöglichen.

5. Vorrichtung nach Anspruch 4, dadurch gekennzeichnet, daß zwei getrennte Zufuhrleitungen (11, 12) für die Zuleitung von primärem und sekundärem Sauerstoffgas zu den entsprechenden Ringkanälen (5, 3) vorgesehen sind und in diesen Zufuhrleitungen Einstellventile (15, 16) angeordnet sind

6. Vorrichtung nach Anspruch 4, dadurch gekennzeichnet, daß nur eine Zufuhrleitung für Sauerstoffgas mit darin angeordnetem Einstellventil vorgesehen ist und mittels durchflußbestimmender Einbauten in den Ringkanälen (5, 3) das Sauerstoffgas in zwei geeignete Fraktionen aufgeteilt wird.

7. Vorrichtung nach den Ansprüchen 4 bis 6, dadurch gekennzeichnet, daß das Saug-Misch-Rohr (2) aus einen vorderseitigen Diffusor (2a), einem Verbindungsstück (2b) mit Gewindebereich (10) und einem Basisrohr (2c) sowie daß das Innenrohr (4) aus einem Basisrohr (4a) mit aufgesetzter, außenseitig angeschrägter Düsenlippe (4b) zusammengesetzt ist.

8. Vorrichtung nach den Ansprüchen 4 bis 7, dadurch gekennzeichnet, daß die Breite des Coanda-Ringspaltes (5') 0.05 bis 5 mm, vorzugsweise 0.1 bis 1 mm, beträgt.

9. Vorrichtung nach Anspruch 8, dadurch gekennzeichnet, daß der Diffusor ausgangsseitig einen Öffnungswinkel x zwischen 4 und 15°, vorzugsweise 6 und 9°, aufweist und eine Länge L, die der Gleichung
$\text{L ≧ 0.75d / 2*sin (10-x)}$ gehorcht, wobei d der Diffusordurchmesser an der engsten Stelle und x der Öffnungswinkel zur Achse hin ist.

## Claims

1. Process for burning fuel gas with oxygen gas in particular at a low-pressure fuel gas supply (<100 mbar) employing the Coanda effect, i.e. at low-pressure fuel gas is fed to a suction-mixer tube (2) over the entire cross-section except for an annular gap adjacent to the wall of the tube, while oxygen gas is simultaneously fed at a higher pressure via the annular gap with the effect of increasing the fuel gas feed, the feed of the oxygen gas necessary for combustion being performed in a plurality of steps, characterized in that a primary part of the oxygen gas necessary for combustion is fed via the Coanda annular gap (5') within the suction-mixer tube (2), the primary part of the oxygen gas being measured in such a way that the ignition limit of the gas mixture forming remains undershot, while a secondary part is only fed to the gas mixture leaving the suction-mixer tube (2), the values for pressure and rate of the primary and secondary oxygen gas being set in dependence on the available fuel gas pressure, the desired setting of combustion and combustion power and the application and basic safety data.

2. Process according to Claim 1, characterized in that, in addition, the Coanda annular gap (5') is varied in its size.

3. Process according to one of the two claims 1 or 2, characterized in that the pressure of the primary oxygen gas is set between 0.3 and 15 bar, preferably between 0.5 and 4 bar.

4. Oxygen-fuel gas combustion apparatus for carrying out the process according to one or more of the above claims having a plurality of tube-like constituents arranged one inside the other, characterized in that in an outer tube (1) forming the external casing is arranged a second tube, that is a suction-mixer tube (2), leaving free an annular channel (3) which is provided for the feed of the secondary oxygen gas and an inner tube (4) is installed within the suction-mixer tube (2) likewise forming an annular channel (5) and a Coanda annular gap (5') closing this channel, this inner tube ending already considerably upstream of the exit-side ends of the outer tube (1) and the roughly equally long suction-mixer tube (2), thus an inner chamber (6) being formed in the front region of the burner head thus formed into which enter the primary oxygen gas fed via the inner annular channel (5) and the fuel gas from the central channel (7) with formation of the Coanda effect, and devices being present which effect or make possible the separate setting of pressure and rate of the primary and secondary oxygen gas.

5. Apparatus according to Claim 4, characterized in that two separate feed lines (11, 12) are provided for the feed of primary and secondary oxygen gas to the appropriate annular channels (5, 3) and adjustable valves (15, 16) are arranged in these feed lines.

6. Apparatus according to Claim 4, characterized in that only one feed line is provided for oxygen gas having an adjustable valve arranged therein and the oxygen gas is divided into two appropriate fractions by means of flow-determining internals in the annular channels (5, 3).

7. Apparatus according to Claims 4 to 6, characterized in that the suction-mixer tube (2) is composed of a front diffuser (2a), a connection piece (2b) having a threaded area (10) and a base tube (2c) and in that the inner tube (4) is composed of a base tube (4a) having an attached nozzle lip (4b) bevelled on the exterior.

8. Apparatus according to Claims 4 to 7, characterized in that the width of the Coanda annular gap (5') is 0.05 to 5 mm, preferably 0.1 to 1 mm.

9. Apparatus according to Claim 8, characterized in that the diffuser on the exterior has an aperture angle x between 4 and 15°, preferably 6 and 9° and a length L which obeys the equation
$\text{L ≧ 0.75 d/2* sin (10-x)}$ , where d is the diffuser diameter at the narrowest point and x is the aperture angle to the axis.

## Revendications

1. Procédé de combustion d'un gaz combustible à l'aide d'oxygène gazeux, en particulier en cas d'alimentation en gaz combustible à basse pression (< 100 mbar) par utilisation de l'effet Coanda, c'est-à-dire que du gaz combustible à basse pression est amené à un tube aspiration-mélange (2) sur la section transversale toute entière sauf pour ce qui est d'une fente annulaire voisine de la paroi du tube, alors que, simultanément, de l'oxygène gazeux à haute pression est injecté par la fente annulaire en ayant pour effet une augmentation de l'alimentation en gaz combustible, l'alimentation de l'oxygène gazeux nécessaire à la combustion se produisant en plusieurs étapes,
**caractérisé en ce** qu'une portion primaire de l'oxygène gazeux nécessaire à la combustion est amenée par l'intermédiaire de la fente annulaire Coanda (5') à l'intérieur du tube aspiration-mélange (2), la portion primaire de l'oxygène gazeux étant calculée de façon à ce que la limite d'inflammation du mélange gazeux qui se forme ne soit pas atteinte,
alors qu'une portion secondaire est d'abord amenée au mélange gazeux quittant le tube aspiration-mélange (2),
les valeurs pour la pression et la quantité de l'oxygène gazeux tant primaire que secondaire étant réglées en fonction de la pression de gaz combustible disponible, du réglage de la combustion et de la puissance de combustion souhaités ainsi que du but de l'application et des données techniques de sécurité.

2. Procédé selon la revendication 1, caractérisé en ce qu'en plus on fait varier la taille de la fente annulaire Coanda (5').

3. Procédé selon l'une des deux revendications 1 ou 2, caractérisé en ce que la pression de l'oxygène gazeux primaire est ajustée entre 0,3 et 15 bar, de préférence entre 0,5 et 4 bar.

4. Dispositif de combustion oxygène gazeux-gaz combustible pour la mise en oeuvre du procédé selon une ou plusieurs des revendications ci-dessus à l'aide de plusieurs éléments constitutifs de forme tubulaire disposés les uns dans les autres, **caractérisé en ce** que, dans un tube externe (1) formant l'enveloppe externe est disposé un deuxième tube, à savoir un tube aspiration-mélange (2), en laissant libre un canal annulaire (3), qui est prévu pour l'amenée de l'oxygène gazeux secondaire, et que, à l'intérieur du tube aspiration-mélange (2), un tube interne (4) est installé également en formant un canal annulaire (5) et une fente annulaire Coanda (5') fermant ce canal,
ce tube interne se terminant déjà substantiellement avant les extrémités, du côté sortie, du tube externe (1) et du tube aspiration-mélange (2), approximativement aussi long, et une chambre interne (6) étant formée ainsi dans la zone avant de la tête de combustion ainsi formée, dans laquelle l'oxygène gazeux primaire amené à l'aide du canal annulaire interne (5) et le gaz combustible en provenance du canal central (7) pénètrent avec formation de l'effet Coanda et
des équipements étant présents qui produisent ou rendent possible l'ajustage séparé en pression et en quantité de l'oxygène gazeux primaire et secondaire.

5. Dispositif selon la revendication 4, caractérisé en ce que deux conduites d'amenée séparées (11, 12) sont prévues pour la conduite de l'oxygène gazeux primaire et secondaire en direction des canaux annulaires (5,3) correspondants et en ce que des valves de réglage (15, 16) sont disposées dans ces conduites d'amenée.

6. Dispositif selon la revendication 4, caractérisé en ce qu'il n'est prévu qu'une conduite d'amenée pour l'oxygène gazeux, conduite dans laquelle est disposée une valve de réglage, et en ce que l'oxygène gazeux est divisé en deux fractions appropriées dans les canaux annulaires (5,3) à l'aide de chicanes déterminant le débit.

7. Dispositif selon les revendications 4 à 6, caractérisé en ce que le tube aspiration-mélange (2) est composé d'un diffuseur du côté avant (2a), d'une pièce de raccordement (2b) avec une zone filetée (10), d'un tube de base (2c), et aussi en ce que le tube interne (4) est composé d'un tube de base (4a) ayant une lèvre de buse rapportée (4b) sous forme de biseau du côté externe.

8. Dispositif selon les revendications 4 à 7, caractérisé en ce que la largeur de la fente annulaire Coanda (5') est de 0,05 à 5 mm, de préférence de 0,1 à 1 mm.

9. Dispositif selon la revendication 8, caractérisé en ce que le diffuseur présente du côté sortie un angle d'ouverture x compris entre 4 et 15°, de préférence entre 6 et 9° et une longueur L, qui obéit à l'équation
$\text{L ≧ 0,75 d/2 * sin(10-x)}$ , d étant le diamètre du diffuseur à l'endroit le plus étroit et x étant l'angle d'ouverture par rapport à l'axe.
